# FASCICULE DE BREVET EUROPEEN

(11) **EP 0 839 245 B1**
(45) Date de publication et mention de la délivrance du brevet: **05.09.2001**
(21) Numéro de dépôt: 97921889.8
(22) Date de dépôt: 25.04.1997
(51) Int. Cl.: E05B 15/02

(54) **GACHE DESTINEE A UNE SERRURE NOTAMMENT D'ASCENSEUR**
SCHLIESSBLECH, INSBESONDERE FÜR EINEN AUFZUG
LOCK STRIKER PLATE PARTICULARLY FOR A LIFT

(30) Priorité: 07.05.1996 FR 9605733
(43) Date de publication de la demande: 06.05.1998
(73) Titulaire: Prudhomme, Dominique, 75004 Paris (FR)
(72) Inventeur: Prudhomme, Dominique, 75004 Paris (FR)
(86) Numéro de dépôt international: FR9700747
(87) Numéro de publication internationale: WO9742383

(56) Documents cités:
- US-A- 3 057 053
- US-A- 4 550 939

## Description

La présente invention concerne une gache du type destiné à équiper le vantail d'une porte notamment, une porte palière d'ascenseur.

Une telle gache est destinée à coopérer en fermeture avec un pêne de serrure, ladite gache étant disposée en regard du pêne dans le bâti de ladite porte, afin de permettre à celui-ci de s'y introduire.

Ladite gache est introduite dans la feuillure de la porte et y est fixée sur un champ interne de celle-ci par l'intermédiaire de vis de fixation situées de part et d'autre du trou du pène, de diamètre sensiblement supérieur au diamètre externe du cylindre de gache.

S'il n'y a aucune difficulté particulière à mettre en place dans la porte, une telle gache de serrure, lorsque cela est effectué au moment de la fabrication de ladite porte, par contre il n'en est pas de même lors d'une rénovation où il est nécessaire de remplacer la gache sur une porte existante.

En effet, dans ce cas, la difficulté réside dans la non-accessibilité du logement interne du vantail de porte.

Cela implique la nécessité de pratiquer une ouverture frontale sur un panneau du vantail ou bien encore, ce qui est plus généralement pratiqué, d'ouvrir le champ supérieur de ce vantail pour y glisser d'une main une gache traditionnelle.

La mise en place s'effectue donc par glissement de cette gache traditionnelle par le haut du vantail jusqu'à amener ses trous de fixation en regard de deux trous correspondants du vantail. L'opérateur doit alors à l'aide de l'autre main effectuer le vissage de deux vis de fixation.

Une telle opération est pour le moins acrobatique pour l'opérateur et il s'en suit généralement un certain nombre d'essais infructueux, se traduisant par la chute de la gache dans le bas du vantail, avant d'arriver à un résultat positif.

Le but de la présente invention est de remédier à cet inconvénient en proposant une gache se montant en lieu et place d'une gache traditionnelle en intervenant sur le vantail d'une manière entièrement externe.

De ce fait, aucune ouverture ne devra être pratiquée dans le vantail et de plus, l'intervention sera rapide et non fastidieuse pour l'opérateur.

A cet effet, l'invention concerne une gache du type destiné à équiper le vantail d'une porte notamment une porte palière d'un ascenseur et à coopérer en fermeture avec le pêne d'une serrure disposée en regard d'un bâti de ladite porte, ladite gache étant introduite dans la feuillure du vantail et fixée sur un champ de celle-ci, par l'intermédiaire de vis de fixation traversant des trous situés de part et d'autre d'un trou de passage du pêne de diamètre sensiblement supérieur au diamètre extérieur d'un cylindre de la gache, caractérisée en ce que la gache est constituée par:
- un élément support globalement en forme d'oméga à pans droits et sensiblement perpendiculaires entre eux dont deux ailes latérales d'extrémité sont percées de trous équipés de filetage selon un entraxe correspondant à celui des trous de fixation réalisé sur le vantail et dont le fond, constitué par une branche verticale reliant deux branches horizontales, est également percé d'un trou équipé d'un écrou encagé librement sur ledit fond, la largeur "1" dudit élément support étant inférieure au diamètre du trou de passage du pêne du vantail;
- un cylindre de gache destiné à être rapporté sur le fond de l'élément support, le fond dudit cylindre étant également percé d'un trou lisse venant en regard de celui du fond de l'élément avec lequel ledit cylindre sera solidarisé;
- une tige centrale dont une extrémité inférieure est filetée à partir d'une butée et destinée à traverser le trou lisse du fond du cylindre de gache et à se visser dans l'écrou encagé librement sur le fond de l'élément support, ladite tige constituant ainsi également un élément de liaison de différentes parties constitutives de la gache.

La présente invention concerne également les caractéristiques qui ressortiront au cours de la description qui va suivre et qui devront être considérées isolément ou selon toutes leurs combinaisons techniques possibles.

Cette description donnée à titre d'exemple non limitatif fera mieux comprendre comment l'invention peut être réalisée en référence aux dessins annexés, sur lesquels:
- la figure 1 est une vue en perspective éclatée montrant le montage d'une gache traditionnelle dans un vantail;
- la figure 2 est une vue en perspective d'un vantail muni d'une gache selon l'invention, représentée en regard d'un bâti traditionnel muni d'une serrure portant un pène de verrouillage;
- la figure 3 est une vue en perspective éclatée d'une gache selon l'invention en cours de montage dans la feuillure d'un vantail;
- la figure 4 est une vue schématique montrant les différentes phases de montage de la gache selon l'invention, dans la feuillure d'un vantail.

Telle que représentée d'une manière générale sur la figure 2, la gache 1 est du type destiné à équiper le vantail 2, par exemple d'une porte palière d'un ascenseur, et à coopérer en fermeture avec un pêne 3 d'une serrure 4 disposée en regard dans un bâti 5 de ladite porte avec une tige 6 disposée coaxialement dans un cylindre de gache 7 correspondant au pêne 3 destiné à s'y introduire, ladite gache 1 étant introduite dans la feuillure 8 du vantail 2 et fixée sur un champ 9 de celle-ci, par l'intermédiaire de deux vis de fixation 10 et 11 traversant deux trous 12 et 13 situés de part et d'autre d'un trou de passage 25 du pêne 3 de diamètre sensiblement supérieur au diamètre externe du cylindre 7 de la gache 1.

Selon l'invention, la gache 1 est constituée par:
- un élément support 14 globalement en forme d'oméga à pans droits et sensiblement perpendiculaires entre eux dont deux ailes latérales d'extrémité 15 et 16 sont percées de trous et équipées de filetage 17, 18 selon un entraxe correspondant à celui des trous de fixation 12 et 13 réalisés sur le vantail 2 et dont le fond, constitué par une branche verticale 19 reliant deux branches horizontales 20, 21, est également percé d'un trou 31 équipé d'un écrou 22 engagé sur le fond 19, la largeur "1" dudit élément support 14 étant inférieure au diamètre D du trou de pêne 25 du vantail 2;
- un cylindre 7 de gache 1 destiné à être rapporté sur la branche verticale 19 de l'élément support 14 et dont le fond 26 est également percé d'un trou lisse 27 venant en regard de celui 22 de la branche verticale 19 avec laquelle ledit cylindre 7 sera solidarisé;
- une tige centrale 6 dont une extrémité inférieure 28 est filetée à partir d'une butée 29 et destinée à traverser le trou lisse 27 du fond 26 du cylindre 7 de gache 1 et à se visser dans l'écrou 22 engagé librement sur le fond 19 de l'élément support 14, ladite tige centrale 6 constituant ainsi également un élément de liaison de différentes parties constitutives de la gache 1.

Selon l'exemple représenté, les trous filetés 17 et 18 des ailes latérales d'extrémité 15 et 16 de l'élément support 14 sont réalisés directement sur ses ailes.

On pourrait très bien imaginer également que les trous filetés 17 et 18 des ailes latérales 15 et 16 sont constitués par des écrous encagés rapportés dans des lumières oblongues desdites ailes 15 et 16 de manière à s'adapter à l'entraxe des trous de fixation 12 et 13 correspondants du vantail 2.

Selon une autre caractéristique de l'invention, le trou fileté 31 du fond 19 de l'élément support 14 est équipé d'un écrou encagé 22 rapporté dans le trou 31 qui est constituée par une lumière oblongue, de manière à s'y débattre librement dans un sens longitudinal au moment du montage, puis à autoriser un centrage du cylindre 7 de gache 1 et de la tige 6 qui s'y visse et par conséquent du cylindre 7 de gache 1 par rapport au pène 3 avec lequel il est susceptible de coopérer.

Comme le montre la figure 3, la lumière oblongue 31 du fond 19 de l'élément: support 14 est un trou circulaire s'étendant radialement dans une direction longitudinale par un prolongement rectiligne, à la manière d'une boutonnière.

Selon une autre caractéristique de l'invention, la gache peut subir un réglage en profondeur dans le vantail, obtenu par l'insertion de rondelles de calage 40 entre le fond 26 dudit cylindre 7 de gache 1 et le fond 19 de l'élément support 14.

L'invention concerne également le procédé de montage de la gache 1 ci-dessus décrite.

Un tel montage s'effectue selon les étapes suivantes:
- dissociation de ses différents éléments constitutifs, à savoir:
   . l'élément support 14 en forme d'oméga;
   . le cylindre de gache 7;
   . la tige centrale 6;
- montage par vissage de la tige 6 sur l'élément support 14, sans le cylindre 7 de gache 1, ladite tige 6 devenant ainsi un outil de préhension;
- préhension manuelle de l'élément support 14 par l'intermédiaire de la tige 6 et inclinaison de l'ensemble vers le bas, provoquant un retournement de l'élément support 14 d'environ 90° par rapport à la position horizontale de la tige 6;
- introduction frontale depuis l'extérieur, de la branche verticale inférieure 21 de l'élément support 14 dans le trou de pène 25 du vantail 2;
- basculement de l'élément support 14 pour un retour progressif vers une position horizontale de la tige 6 en maintenant celle-ci dans une zone inférieure du trou de pène 25 jusqu'à passage de la branche supérieure 20 de l'élément support 14 de l'autre côté dudit trou 25;
- mise en regard des trous filetés 17 et 18 de l'élément support 14 avec les trous de fixation 12, 13 dans la feuillure du vantail 2 en tirant vers soi à l'aide de la tige 6;
- vissage des deux vis de fixation 10, 11 sans blocage;
- retrait de la tige 6 par dévissage;
- mise en place du cylindre 7 de gache 1 entre les ailes horizontales 20, 21 de l'élément support 14 en place, par introduction frontale à travers le trou 25 de pène 3;
- mise en place de la tige 6 par vissage dans l'écrou engagé 22 du fond 19 de l'élément support 14 après avoir traversé le fond 26 du cylindre 7 de gache 1;
- réglage dans un plan vertical du cylindre 7 de gache 1 et de la tige 6, par rapport au pêne 3 fixe du bâti, par l'intermédiaire de la lumière oblongue 31 dans laquelle peut se déplacer l'écrou encagé 22, non encore immobilisé;
- éventuellement, insertion de rondelles de calage 40 derrière le cylindre 7 de gache 1 afin d'obtenir un réglage de celui-ci et de la tige 6 dans un plan horizontal;
- immobilisation de la gache 1 en position, par serrage des vis de fixation 10 et 11 et de la tige 6.

## Revendications

1. Gache (1) du type destiné à équiper le vantail (2) d'une porte notamment une porte palière d'un ascenseur et à coopérer en fermeture avec le pène (3) d'une serrure (4) disposée en regard d'un bâti (5) de ladite porte, ladite gache (1) étant introduite dans la feuillure (8) du vantail (2) et fixée sur un champ (9) de celle-ci, par l'intermédiaire de vis de fixation (10 et 11) traversant des trous (12 et 13) situés de part et d'autre d'un trou de passage (25) du pêne (3) de diamètre sensiblement supérieur au diamètre extérieur d'un cylindre (7) de la gache (1), **caractérisée en ce que** la gache est constituée par:
- un élément support (14) globalement en forme d'oméga à pans droits et sensiblement perpendiculaires entre eux dont deux ailes latérales d'extrémité (15 et 16) sont percées de trous équipés de filetage (17, 18) selon un entraxe correspondant à celui des trous de fixation (12 et 13) réalisé sur le vantail
(2) et dont le fond, constitué par une branche verticale (19) reliant deux branches horizontales (20, 21), est également percé d'un trou (31) équipé d'un écrou (22) engagé librement sur ledit fond (19), la largeur "1" dudit élément support (14) étant inférieure au diamètre (D) du trou de passage (25) du pène (3) du vantail (2);
- un cylindre (7) de gache (1) destiné à être rapporté sur le fond (19) de l'élément support (14), le fond (26) dudit cylindre (7) étant également percé d'un trou lisse (27) venant en regard de celui (31) du fond (19) de l'élément (14) avec lequel ledit cylindre (7) sera solidarisé;
- une tige centrale (6) dont une extrémité inférieure (28) est filetée à partir d'une butée (29) et destinée à traverser le trou lisse (27) du fond (26) du cylindre de gache (1) et à se visser dans l'écrou (22) engagé librement sur le fond (19) de l'élément support (14), ladite tige (6) constituant ainsi également un élément de liaison de différentes parties constitutives de la gache (1).

2. Gache selon la revendication 1, **caractérisé en ce que** les trous filetés (17 et 18) des ailes latérales d'extrémité (15 et 16) de l'élément support (14) sont réalisées directement sur ses ailes.

3. Gache selon la revendication 1, **caractérisée en ce que** les trous filetés (17 et 18) des ailes latérales (15 et 16) sont constituées par des écrous encagés rapportés dans des lumières oblongues desdites ailes (15 et 16) de manière à s'adapter à l'entraxe des trous de fixation (12 et 13) correspondants du vantail (2).

4. Gache selon la revendication 1, **caractérisée en ce que** le trou (31) du fond (19) de l'élément support (14) est équipé d'un écrou encagé (22) rapporté dans le trou (31) qui est constituée par une lumière oblongue, de manière à s'y débattre librement dans un sens longitudinal au moment du montage, puis à autoriser un centrage du cylindre (7) de gache (1) et de la tige (6) qui s'y visse et par conséquent du cylindre (7) de gache (1) par rapport au pêne (3) avec lequel il est susceptible de coopérer.

5. Gache selon la revendication 4, **caractérisée en ce que** la lumière oblongue (31) du fond (19) de l'élément support (14) est un trou circulaire s'étendant radialement dans une direction longitudinale par un prolongement rectiligne, à la manière d'une boutonnière.

6. Gache selon la revendication 1, **caractérisée en ce qu**'un réglage en profondeur du cylindre (7) de gache (1) et de la tige (6) dans le vantail est obtenu par l'insertion de rondelles de callage (40) entre le fond (26) dudit cylindre (7) de gache (1) et le fond (19) de l'élément support (14

7. Procédé de montage de la gache, selon l'un des revendications 1 à 6, **caractérisé en ce qu**'il s'effectue selon les étapes suivantes:
- dissociation de ses différents éléments constitutifs, à savoir:
. l'élément support (14) en forme d'oméga;
. le cylindre de gache (7);
. la tige centrale (6);
- montage par vissage de la tige (6) sur l'élément support (14), sans le cylindre (7) de gache (1), ladite tige (6) devenant ainsi un outil de préhension;
- préhension manuelle de l'élément support (14) par l'intermédiaire de la tige (6) et inclinaison de l'ensemble vers le bas, provoquant un retournement de l'élément support (14) d'environ 90° par rapport à la position horizontale de la tige (6);
- introduction frontale depuis l'extérieur, de la branche verticale inférieure (21) de l'élément support (14) dans le trou de pène (25) du vantail (2);
- basculement de l'élément support (14) pour un retour progressif vers une position horizontale de la tige (6) en maintenant celle-ci dans une zone inférieure du trou de pène (25) jusqu'à passage de la branche supérieure (20) de l'élément support (14) de l'autre côté dudit trou (25);
- mise en regard des trous filetés (17 et 18) de l'élément support (14) avec les trous de fixation (12, 13) dans la feuillure du vantail (2) en tirant vers soi à l'aide de la tige (6);
- vissage des deux vis de fixation (10, 11) sans blocage;
- retrait de la tige (6) par dévissage;
- mise en place du cylindre (7) de gache (1) entre les ailes horizontales (20, 21) de l'élément support (14) en place, par introduction frontale à travers le trou (25) de pêne (3);
- mise en place de la tige (6) par vissage dans l'écrou engagé (22) du fond (19) de l'élément support (14) après avoir traversé le fond (26) du cylindre (7) de gache (1);
- réglage dans un plan vertical du cylindre (7) de gache (1) et de la tige (6), par rapport au pène (3) fixe du bâti, par l'intermédiaire de la lumière oblongue dans laquelle peut se déplacer l'écrou encagé (22), non encore immobilisé;
- éventuellement, insertion de rondelles de calage (40) derrière le cylindre (7) de gache (1) afin d'obtenir un réglage de celui-ci et de la tige (6) dans un plan horizontal;
- immobilisation de la gache (1) en position, par serrage des vis de fixation (10 et 11) et de la tige (6).

## Claims

1. Keeper (1) of the type intended to equip the leaf (2) of a door, notably the landing door of a lift, and to cooperate in closure with the bolt (3) of a lock (4) disposed opposite the frame (5) of the said door, the said keeper (1) being inserted in the rebate (8) of the leaf (2) and fixed to a field (9) thereof, by means of fixing screws (10 and 11) passing through holes (12 and 13) situated on each side of a passage hole (25) for the bolt (3) with a diameter substantially greater than the outside diameter of a cylinder (7) on the keeper (1), **characterised in that** the keeper consists of:
- a support element (14) roughly in the shape of an omega with straight faces substantially perpendicular to each other, two lateral end wings (14 and 16) of which have in them holes equipped with a thread (17, 18), at a distance between centres corresponding to that of the fixing holes (12 and 13) produced on the leaf (2), and the base of which, consisting of a vertical branch (19) connecting two horizontal branches (20, 21), also has in it a hole (31) equipped with a nut (22) engaged freely on the said base (19), the width "1" of the said support element (14) being less than the diameter (D) of the passage hole (25) for the bolt (3) in the leaf (2) ;
- a cylinder (7) on the keeper (1) intended to be attached to the base (19) of the support element (14), the end (26) of the said cylinder (7) also having in it a smooth hole (27) coming opposite the hole (31) in the base (19) of the element (14) with which the said cylinder (7) will be connected;
- a central rod (6), a bottom end (28) of which is threaded as from a stop (29) and which is intended to pass through the smooth hole (27) in the end (26) of the keeper cylinder (1) and to be screwed into the nut (22) engaged freely on the base (19) of the support element (14), the said rod (6) thus also constituting an element for connecting different constituent parts of the keeper (1).

2. Keeper according to Claim 1, **characterised in that** the threaded holes (17 and 18) in the lateral end wings (15 and 16) of the support element (14) are produced directly on its wings.

3. Keeper according to Claim 1, **characterised in that** the threaded holes (17 and 18) in the lateral wings (15 and 16) consist of caged nuts attached in oblong apertures in the said wings (15 and 16) so as to adapt to the distance between centres of the corresponding fixing holes (12 and 13) in the leaf (2).

4. Keeper according to Claim 1, **characterised in that** the hole (31) in the base (19) of the support element (14) is equipped with a caged nut (22) attached in the hole (31) which consists of an oblong aperture, so as to move therein freely in a longitudinal direction at the time of fitting, and then to allow a centring of the cylinder (7) on the keeper (1) and of the rod (6) which is screwed therein and consequently of the cylinder (7) on the keeper (1) with respect to the bolt (3) with which it is able to cooperate.

5. Keeper according to Claim 4, **characterised in that** the oblong aperture (31) in the base (19) of the support element (14) is a circular hole extending radially in a longitudinal direction through a rectilinear extension, like a buttonhole.

6. Keeper according to Claim 1, **characterised in that** an adjustment for depth of the cylinder (7) on the keeper (1) and of the rod (6) in the leaf is obtained by the insertion of shims (40) between the end (26) of the said cylinder (7) in the keeper (1) and the base (19) of the support element (14).

7. Method of mounting the keeper, according to one of Claims 1 to 6, **characterised in that** it is effected according to the following steps:
- disconnection of its various constituent parts, namely:
. the support element (14) in the shape of an omega;
. the keeper cylinder (7) ;
. the central rod (6);
- mounting of the rod (6) by screwing onto the support element (14), without the cylinder (7) on the keeper (1), the said rod (6) thus becoming a gripping tool;
- manual gripping of the support element (14) by means of the rod (6) and tilting of the assembly downwards, causing a turning of the support element (14) through approximately 90° with respect to the horizontal position of the rod (6);
- frontal insertion, from the outside, of the lower vertical branch (21) of the support element (14) in the bolt hole (25) in the leaf (2);
- tilting of the support element (14) for a progressive return towards a horizontal position of the rod (6) whilst maintaining this in a lower area of the bolt hole (25) until the top branch (20) of the support element (14) passes on the other side of the said hole (25);
- putting the threaded holes (17 and 18) in the support element (14) opposite the fixing holes (12, 13) in the rebate on the leaf (2) whilst pulling towards oneself by means of the rod (6);
- screwing of the two fixing screws (10, 11) without locking;
- removal of the rod (6) by unscrewing;
- fitting of the cylinder (6) on the keeper (1) between the horizontal wings (20, 21) of the support element (14) in place, by frontal insertion through the hole (25) for the bolt (3);
- fitting of the rod (6) by screwing into the engaged nut (22) on the base (19) of the support element (14) after having passed through the end (26) of the cylinder (7) on the keeper (1) ;
- adjustment in a vertical plane of the cylinder (7) on the keeper (1) and of the rod (6), with respect to the fixed bolt (3) of the frame, by means of the oblong aperture in which the caged nut (22), not yet immobilised, can move;
- if necessary, insertion of shims (40) behind the cylinder (7) on the keeper (1) in order to obtain an adjustment thereof and of the rod (6) in a horizontal plane;
- immobilisation of the keeper (1) in position, by tightening the fixing screws (10 and 11) and the rod (6).

## Patentansprüche

1. Schließblechraste (1) der Art, die zur Ausstattung des Flügels (2) einer Tür, insbesondere einer Schachttür eines Aufzuges, und zum Zusammenwirken beim Schließen mit dem Riegel (3) eines Schlosses (4) bestimmt ist, das gegenüberliegend in einem Rahmen (5) derTür angeordnet ist, wobei die Raste (1) in einen Falz (8) des Flügels (2) einsetzbar und auf dessen Stirnseite (9) mittels Befestigungsschrauben (10 und 11) befestigbar ist, die Löcher (12 und 13) durchgreifen, die sich auf beiden Seiten eines Durchgangslochs (25) des Riegels (3) befinden, das einen Durchmesser aufweist, der wesentlich größer als der Außendurchmesser eines Zylinders (7) der Raste (1) ist, **dadurch gekennzeichnet**, daß die Raste aus folgenden Teilen gebildet ist:
- einem Stützelement (14), das insgesamt eine Omega-Form aus geraden Teilen aufweist, die im wesentlichen zueinander senkrecht verlaufen, wobei zwei Seitenendflügel (15 und 16) mit Gewindelöchern (17, 18) mit einem Mittenabstand versehen sind, der dem der Befestigungslöcher (12 und 13) entspricht, die an dem Flügel (2)vorgesehen sind und dessen Boden, bestehend aus einem vertikalen Stegteil (19), das zwei horizontale Armeteile (20, 21) miteinander verbindet, ebenfalls mit einem Loch (31) versehen ist, das eine Mutter (22) aufweist, die frei in den Boden (19) eingreift. wobei die Breite "I" des Stützelementes (14) geringer als der Durchmesser (D) des Durchgangslochs (25) des Riegels (3) für den Flügel (2) ist;
- einem Zylinder (7) der Raste (1), der auf dem Boden (19) des Stützelementes (14) angeordnet ist, wobei der Boden (26) des Zylinders (7) ebenfalls mit einem glatten Loch (27) versehen ist, das dem Loch (31) des Bodens (19) des Elementes (14) gegenüberliegt, mit dem der Zylinder (7) fest verbunden wird;
- einem Mittelstiff (6), dessen eines, untere Ende (28), beginnend bei einem Anschlag (29), ein Gewinde aufweist und dazu bestimmt ist, das glatte Loch (27) des Bodens (26) des Zylinders der Raste (1) zu durchqueren und sich in die Mutter (22) zu schrauben, die frei in den Boden (19) des Stützelementes (14) eingreift, wobei der Stift(6) ebenfalls ein Verbindungselement für verschiedene Teile, aus denen sich die Raste (1) zusammensetzt, bildet.

2. Schließblechraste nach Anspruch 1, **dadurch gekennzeichnet**, daß die Gewindelöcher (17 und 18) der seitlichen Endflügel (15 und 16) des Stützelementes (14) direkt an den Flügeln ausgearbeitet sind.

3. Schließblechraste nach Anspruch 1, **dadurch gekennzeichnet**, daß die Gewindelöcher (17.und 18) der seitlichen Flügel (15 und 16) aus eingepreßten Muttern gebildet sind, die in Langlöchern der Flügel (15 und 16) so angeordnet sind, dass sie an den Mittenabstand der entsprechenden Befestigungslöcher (12 und 13) des Flügels (2) angepaßt sind.

4. Schließblechraste nach Anspruch 1, **dadurch gekennzeichnet**, daß das Loch (31) des Bodens (19) des Stützelementes (14) mit einer eingepreßten Mutter (22) versehen ist, die in dem Loch (31) angeordnet ist, das aus einem Langloch besteht, um zum Zeitpunkt der Befestigung frei in Längsrichtung daran anzuliegen, um danach eine Zentrierung des Zylinders (7) der Raste (1) und des dort eingeschraubten Stiftes (6), also des Zylinders (7) der Raste (1) in bezug auf den Riegel (3), mit dem er zusammenwirken soll, zu ermöglichen.

5. Schließblechraste nach Anspruch 4, **dadurch gekennzeichnet**, daß das Langloch (31) des Bodens (19) des Stützelementes (14) ein kreisförmiges Loch ist, das sich radial in eine Längsrichtung durch eine gerade Verlängerung in Form einer länglichen Aussparung erstreckt.

6. Schließblechrasle nach Anspruch 1, **dadurch gekennzeichnet**, daß eine Tiefenregelung des Zylinders (7) der Raste (1) und des Stiftes (6) im Flügel durch Einfügen von Unterlegscheiben (40) zwischen dem Boden (26) des Zylinders (7) der Raste (1) und dem Boden (19) des Stützelementes (14) erzielt ist.

7. Verfahren zum Montieren der Schließblechraste nach einem der Ansprüche 1 bis 6, **dadurch gekennzeichnet**, daß das Verfahren gemäß folgender Schritte ausgeführt wird:
- Trennen ihrer einzelnen Elemente, aus denen sie sich zusammensetzt, das heißt:
- des Stützelementes (14) in Omega-Form;
- des Rastenzylinders (7)
- des Mittelstiftes (6);
- Befestigen durch Verschrauben des Stiftes (6) an dem Stützelement (14) ohne den Rastenzylinder (7), wodurch der Stift (6) somit zu einem Greifwerkzeug wird;
- manuelles Ergreifen des Stützelementes (14) durch den Stift (6) und Neigen der gesamten Einheit nach unten, wodurch ein Kippen des Stützelementes (14) um ungefähr 90° in Bezug zur horizontalen Position des Stiftes (6) erfolgt;
- frontales Einführen des unteren vertikalen Armteiles (21) des Stützelementes (14) von außen in das Loch des Riegels (25) des Flügels (2);
- Kippen des Stützelementes (14) für eine fortschreitende Rückkehr zu einer horizontalen Position des Stiftes(6), wobei der Stift in einem unteren Bereich des Riegelloches (25) bis zum Durchgang des oberen Armteiles (20) des Stützelementes (14) der anderen Seite des Loches (25) gehalten wird;
- einander gegenüberliegendes Anordnen der Gewindelöcher (17 und 18) des Stützelementes (14) und der Befestigungslöcher (12, 13) im Falz des Flügels (2) durch Heranziehen mit Hilfe des Stiftes (6);
- Einschrauben der beiden Befestigungsschrauben (10, 11) ohne Sperre;
- Einziehen des Stiftes (6) durch Herausschrauben;
- Anordnen des Rastenzylinders (7) zwischen den horizontalen Armteilen (20, 21) des Stützelementes (14) durch frontales Einführen in das Loch (25) für den Riegel (3);
- Anordnen des Stiftes (6) durch Einschrauben in die Mutter (22), die in den Boden (19) des Stützelementes (14) eingreift, nachdem sie den Boden (26) des Rastenzylinders (7) durchquert hat;
- Einstellen des Zylinders (7) der Raste (1) und des Stiftes (6)in vertikaler Ebene in bezug auf den fixen Riegel (3) des Rahmens durch das Langloch, in dem sich die eingepreßte Mutter (22) bewegen kann, die noch nicht festgemacht wurde;
- eventuelles Einfügen von Unterlegscheiben (40) hinter dem Rastenzylinder (7), um eine Einstellung desselben und des Stiftes (6) auf horizontaler Ebene zu erreichen;
- Fixieren der Raste (1) in ihrer Position durch Anziehen der Befestigungsschrauben (10 und 11) und des Stiftes (6).
